# EUROPÄISCHE PATENTSCHRIFT

(11) **EP 3 835 505 B1**
(45) Veröffentlichungstag und Bekanntmachung des Hinweises auf die Patenterteilung: **24.09.2025**
(21) Anmeldenummer: 19214666.0
(22) Anmeldetag: 10.12.2019
(51) Int. Cl.: E04B 2/88, E04B 1/62, E06B 7/12

(54) **GEBÄUDEFASSADENELEMENT, ANBAUELEMENT UND VERWENDUNG EINER MEMBRAN ZUR BELÜFTUNG EINES ZWISCHENRAUMS ZWISCHEN EINER AUSSEN- UND INNENVERGLASUNG**
BUILDING FACADE ELEMENT, CONNECTION ELEMENT AND USE OF A MEMBRANE FOR VENTILATING AN INTERMEDIATE SPACE BETWEEN AN EXTERNAL AND INTERNAL GLAZING
ÉLÉMENT DE FAÇADE DE BÂTIMENT, ÉLÉMENT DE MONTAGE ET UTILISATION D'UNE MEMBRANE POUR AÉRATION D'UN ESPACE INTERMÉDIAIRE ENTRE UN VITRAGE EXTÉRIEUR ET INTÉRIEUR

(43) Veröffentlichungstag der Anmeldung: 16.06.2021
(73) Patentinhaber: Aepli Metallbau AG, 9200 Gossau (CH)
(72) Erfinder: Aepli, Roman, 9200 Gossau (CH); Villiger, Josua, 9200 Gossau (CH); Röthenmund, Michael, 9200 Gossau (CH)
(74) Vertreter: Hepp Wenger Ryffel AG

(56) Entgegenhaltungen:
- EP-A1- 3 779 082
- WO-A1-2017/129418
- FR-A1- 2 671 128

## Beschreibung

Die Erfindung betrifft ein Gebäudefassadenelement, ein Anbauelement und eine Verwendung einer Membran zur Belüftung eines Zwischenraums zwischen einer Aussenverglasung und einer Innenverglasung, gemäss dem Oberbegriff der unabhängigen Ansprüche.

Aus dem Stand der Technik sind Vorrichtungen zum Belüften von Zwischenräumen zwischen einer Aussenverglasung und einer Innenverglasung bekannt. Diese Vorrichtungen werden dazu verwendet durch Temperaturschwankungen und das durch die schwankende relative Luftfeuchtigkeit entstehende Kondensieren von Wasserdampf zu verhindern.

Aus der DE 2020/17104406 ist ein feuchtigkeitsreaktives Steuerungselement bekannt, welches ein Gebäudefassadensystem mit einer Doppelfassade insbesondere einer Closed-Cavity-Fassade entfeuchtet. Dass feuchtigkeitsreaktive Steuerungselement überträgt Änderungen der relativen Luftfeuchtigkeit auf einen Verschlussmechanismus, der sich daraufhin öffnet und eine Belüftung der Closed-Cavity-Fassade erfolgt. Nachteilig dabei ist, dass Verschmutzungen ebenfalls bei Öffnung des Verschlussmechanismus in die Closed-Cavity -Fassade eintreten können und der Einbau von zusätzlichen Filtern notwendig ist, um eine Verschmutzung des Zwischenraums der Closed-Cavity-Fassade zu vermeiden. Eine solche Reinigung ist aufwendig. Zudem ist der Aufbau komplex und dementsprechend wartungsintensiv bzw. anfällig.

Die KR 2016/0014152 offenbart ein dreifach strukturiertes Fassadenmodul mit einem Aussenschalenelement, einem Innenschalenelement und einer Multifunktionstrennwand. Das Aussenschalenelement enthält eine Aussenlüftungsöffnung, die mit einer Aussenlüftungsjalousie geöffnet und verschlossen werden kann, während die Multifunktionstrennwand eine adiabatische Belüftungsöffnung mit einer Isolierlamelle enthält, welche mittels Motor geöffnet und geschlossen werden kann, um die Belüftung bzw. Entfeuchtung zu regeln. Nachteilig ist die für die Belüftung notwendige Steuerung, die aufwendig gewartet werden muss und gegebenenfalls auch anfällig ist.

Die FR 2 671 128 offenbart ein Gebäudefassadenelement gemäß dem Oberbegriff des Anspruchs 1 und ein Anbauelement gemäß dem Oberbegriff des Anspruchs 12.

Es ist die Aufgabe der Erfindung ein Gebäudefassadenelement, ein Anbauelement und eine Verwendung einer Membran zur Belüftung des Zwischenraums zwischen einer Aussen- und Innenverglasung zu schaffen, welche die Nachteile des Stands der Technik vermeidet.

Diese Aufgabe wird durch ein Gebäudefassadenelement, ein Anbauelement und eine Verwendung einer Membran zur Belüftung eines Zwischenraums zwischen einer Aussenverglasung und einer Innenverglasung, gemäss den unabhängigen Ansprüchen gelöst.

Erfindungsgemäss umfasst das Gebäudefassadenelement einen Rahmen, in welchem eine Aussenverglasung und eine Innenverglasung angeordnet sind, wobei die Aussenverglasung und die Innenverglasung derart voneinander beabstandet sind, dass zwischen ihnen ein Zwischenraum gebildet ist. Der Zwischenraum steht über eine Belüftungsöffnung permanent mit der Aussenluft in Verbindung, und die Belüftungsöffnung ist mit einer atmungsaktiven Membran versehen.

Unter einer Aussen- bzw Innenverglasung ist in diesem Zusammenhang eine Verglasung aus zwei, drei oder mehreren Glasscheiben zu verstehen. Die Glasscheiben sind üblicherweise zwischen 10 bis 16 mm voneinander beabstandet, und deren Zwischenraum ist üblicherweise mit einem Gemisch aus Luft und Argon oder reinen Edelgasen, wie Argon, Krypton oder Xenon oder einem Gemisch aus den genannten Edelgasen befüllt. Die Edelgase sind für einen niedrigen Wärmedurchgangskoeffizienten zu besitzen und dadurch einen optimalen Dämmschutz bieten.

Unter einer atmungsaktiven Membran ist eine Membran zu verstehen, die sowohl luftdurchlässig als auch dampfdurchlässig ist. Mit dampfdurchlässig ist vorzugsweise eine Wasserdampfdurchlässigkeit gemeint.

Der Vorteil eines solchen Gebäudefassadenelements besteht darin, dass eine permanente Belüftung des Zwischenraums zwischen Aussen- und Innenverglasung stattfinden kann ohne eine Steuerung für den Öffnungsmechanismus zu benötigen, um ein Beschlagen der Aussen- und Innenverglasung durch Kondenswasser zu verhindern. Zusätzlich können über die atmungsaktive Membran keine Verunreinigungen in den Zwischenraum gelangen, und eine aufwendige Reinigung des Zwischenraums ist nicht notwendig.

Vorzugsweise ist die Belüftungsöffnung an wenigstens einer der beiden vertikalen Wände des Rahmens angeordnet.

Diese Anordnung hat eine optimierte Belüftung des Zwischenraums zur Folge.

Vorzugsweise ist die Belüftungsöffnung in einer oberen Hälfte der bei bestimmungsgemässem Gebrauch vertikalen Wände des Rahmens angeordnet. Weiter bevorzugt ist sie in einem oberen Drittel der bei bestimmungsgemässem Gebrauch vertikalen Wände des Rahmens angeordnet.

Mit dieser Anordnung der Belüftungsöffnung wird zum einen die Belüftung des Zwischenraums zwischen Aussenverglasung und Innenverglasung optimiert, zum anderen wird die Belüftungsöffnung von Konstruktionselementen, wie beispielsweise Storen, visuell verdeckt.

Vorzugsweise besitzt die Belüftungsöffnung eine Breite, die 50%, bevorzugt 40% der Breite der Seitenwand des Zwischenraums beträgt.

Die Breite der Seitenwand entspricht hierbei dem Abstand zwischen der einander zugewandten Innenseiten der Aussenverglasung und der Innenverglasung.

Eine Belüftungsöffnung mit einer Breite von 50%, bevorzugt von 40% der Breite der Seitenwand hat den Vorteil, dass bei Temperaturschwankungen eine gleichmässige und schnelle Belüftung möglich ist.

Vorzugsweise beträgt der Abstand zwischen der Aussenverglasung und der Innenverglasung zwischen 5 bis 35 cm, bevorzugt zwischen 9 bis 30 cm, besonders bevorzugt zwischen 14 bis 25 cm.

Der Vorteil eines Abstands zwischen 5 bis 35 cm, bevorzugt zwischen 9 bis 30 cm, besonders bevorzugt zwischen 14 bis 25 cm, zwischen aussen- und Innenverglasung liegt darin, dass in dem Zwischenraum ein Sonnenschutz oder Sichtschutz mit Standardabmessungen, typischerweise mit einer Tiefe zwischen 100 mm und 160 mm, angeordnet sein kann.

Vorzugsweise weist die Belüftungsöffnung eine Öffnungsfläche in mm² auf, die das 5 - 50 fache, bevorzugt das 10-20 fache, besonders bevorzugt das 15 fache des Zwischenraumvolumens in dm³ beträgt.

Das Zwischenraumvolumen wird hierbei von der Aussenverglasung, der Innenverglasung und dem Rahmen, durch den die Aussen- und Innenverglasung voneinander beabstandet sind bestimmt.

Bei dem offenbarten Verhältnis zwischen Öffnungsfläche und Zwischenraumvolumen findet eine besonders effektive Belüftung statt.

Vorzugsweise weist die atmungsaktive Membran eine Wasserdampfdurchlässigkeitsrate in einem Bereich von 35'000 bis 65'000 g/m²/24h auf.

Der Vorteil einer solchen Wasserdampfdurchlässigkeit besteht darin, dass der Wasserdampf nicht von aussen in den Zwischenraum zwischen Aussenverglasung und Innenverglasung dringen kann. Es wird jedoch der Wasserdampf, der im Zwischenraum durch Temperaturschwankungen entsteht, nach aussen abgegeben. Die Wasserdampfdurchlässigkeitsrate bestimmt sich nach der DIN EN ISO 12572 Norm.

Vorzugsweise ist die atmungsaktive Membran wasserabweisend, mit einer Wassersäule von mindestens 5 m, bevorzugt von mindestens 20 m, besonders bevorzugt von mindestens 35 m.

Die offenbarte Wassersäule verhindert das Eindringen von Wasser aus der Umgebung in den Zwischenraum von Aussenverglasung und Innenverglasung. Die Wassersäule bestimmt sich nach der ISO 811:1981 Norm.

Die atmungsaktive Membran weist eine Luftdurchlässigkeit von ≥ 10 L/m²*s, bevorzugt von ≥ 30 L/m²*s, besonders bevorzugt von ≥ 50 L/m²*s auf.

Der Vorteil einer solchen Luftdurchlässigkeit besteht darin, dass ein gleichmässiger und effizienter Luftaustausch mit der Umgebung stattfindet, so dass kein Kondensieren durch Temperaturschwankungen im Zwischenraum von Aussenverglasung und Innenverglasung stattfindet. Die Luftdurchlässigkeit bestimmt sich nach der ISO 9237:1995-12 Norm.

Die atmungsaktive Membran besteht aus einem Kompositmaterial oder ist mit einem Kompositmaterial beschichtet.

Das Kompositmaterial ist ein Werkstoff aus zwei oder mehr verbundenen Materialien, das andere Werkstoffeigenschaften besitzt als seine einzelnen Komponenten. Die Kompositmaterialien umfassen bevorzugt gesättigte einfach und/oder mehrfach ungesättigte, Ether, Ketone, Aldehyde, Alkene, Alkine, Amide, Amine, Nitrile, Thioether, Carbonsäureesther, Thioesther, Sulfone, Thioketone, Thioaldehyde, Sulfene, Sulfenamide, Fluoroacrylate, Siloxane, Epoxide, Urethane und/oder Acrylate. Besonders bevorzugt sind Materialien, die bei einer Anwendung eines Plasmabeschichtungsverfahrens Radikale oder Ionen freigeben, welche zu einer unpolaren teflonähnlichen Oberfläche auf dem Komposit beitragen. Besonders bevorzugt sind Materialien, wie in WO 2017/129418 beschrieben. Eine Membran aus dem offenbarten Kompositmaterial hat den Vorteil, dass sie eine permanente, gleichmässige und effiziente Belüftung ermöglicht und gleichzeitig schmutzundurchlässig ist. Vorzugsweise weist die atmungsaktive Membran einen durchschnittlichen Porendurchmesser in einem Bereich von 0.08 bis 100 µm auf.

Der Porendurchmesser ist besonders von Vorteil, da er den Durchlass von Wasser und Schmutz verhindert. Gleichzeitig lässt er aber Wasserdampf durch und verhindert somit die Bildung eines Kondensats im Zwischenraum.

Vorzugsweise ist die Belüftungsöffnung an/in einem Anbauteil angeordnet und das Anbauteil ist austauschbar ausgebildet.

Dies hat den Vorteil, dass allfällige Verschleisserscheinungen oder Defekte durch einen Austausch des Anbauteils einfach behoben werden können, ohne dabei das ganze Gebäudefassadenelement ausbauen zu müssen.

Vorzugsweise ist das Anbauelement in Form einer Box ausgebildet, die die Belüftungsöffnung und die atmungsaktive Membran umfasst. Es hat sich als besonders vorteilhaft erwiesen, dass das Anbauelement in einer Einheit, in Form einer Box ausgebildet ist. So ist es einfach zu montieren und falls nötig, auch einfach auszutauschen.

Die Aufgabe wird weiter mit einem Anbauelement für ein Gebäudefassadenelement gemäß dem unabhängigen Anspruch 12 gelöst, das eine in einer Halterung angeordnete, atmungsaktive Membran umfasst.

Das Anbauelement kann dabei an eine Seitenwand eines bestehenden Gebäudefassadenelements angebracht werden und die atmungsaktive Membran ist in der Halterung anklemmbar, anschraubbar, anklebbar oder auf eine andere Art und Weise mittels üblicher Fügepraktiken befestigt.

Das beschriebene Anbauelement kann vorteilhafterweise dazu verwendet werden, den Zwischenraum zwischen einer Aussenverglasung und einer Innenverglasung bei Temperaturschwankungen permanent zu belüften, um ein Kondensieren zu vermeiden.

Die Aufgabe wird weiter durch die Verwendung einer Membran gemäß dem unabhängigen Anspruch 13 gelöst, mit
- einer Wasserdampfdurchlässigkeitsrate in einem Bereich von 35000 bis 65000 g/m²/24h; und/oder
- einer Wassersäule von mindestens 5 m, bevorzugt von mindestens 20 m, besonders bevorzugt von mindestens 35 m; und/oder
- einer Luftdurchlässigkeit von ≥ 10 L/m²*s, bevorzugt von ≥ 30 L/m²*s, besonders bevorzugt von ≥ 50 L/m²*s; und/oder
- einem Kompositmaterial beschichtet oder aus einem Kompositmaterial bestehend; und/oder
- einem durchschnittlichen Porendurchmesser in einem Bereich von 0.08 bis 100 µm;
und zur Klimaregulation eines Zwischenraums eines Gebäudefassadenelements dient.

Der Vorteil der beschriebenen Membran mit den genannten Eigenschaften, bestimmt durch die zuvor genannten Normen, liegt zum einen darin, dass eine permanente Öffnung des Gebäudefassadenelements möglich ist ohne, dass dabei Schmutz in den Zwischenraum zwischen Aussenverglasung und Innenverglasung des Gebäudefassadenelements gelangt. Zum andern gewährleistet die beschriebene Membran, dass der durch Temperaturschwankungen entstehende Wasserdampf aufgrund der Wasserdampfdurchlässigkeit aus dem Zwischenraum zwischen Aussenverglasung und Innenverglasung nach aussen gelangen kann und ein Kondensieren an Aussen- und Innenverglasung so verhindert wird. Der durchschnittliche Porendurchmesser ist bereits bei der Herstellung der Membran nach dem Elektro-Spinning-Verfahren einstellbar und bedarfsgerecht an die Erfordernisse des Komposits angepasst (siehe WO 2017/129418).

Die Erfindung wird im Folgenden anhand von Ausführungsbeispielen in Figuren weiter erläutert. Hierbei zeigen:
- Figur 1:: Schematische Darstellung einer Ausführungsform eines Gebäudefassadenelements
- Figur 2:: Schematische Darstellung einer Seitenansicht einer Ausführungsform eines Anbauelements
- Figur 3:: Schematische Darstellung einer Ausführungsform einer Aussenansicht des Anbauelements

Ein in Figur 1 dargestelltes Gebäudefassadenelement 1 dient zur permanenten Belüftung eines Zwischenraums 2, der von einer Aussenverglasung 3 und einer Innenverglasung 4 ausgebildet wird, die durch einen Rahmen 5 voneinander beabstandet sind. Am Rahmen 5 ist im oberen Drittel einer der beiden vertikalen Seitenwände, ein Anbauelement 6 angeordnet, welches eine Öffnung zur permanenten Belüftung des Gebäudefassadenelements 1 umfasst.

Figur 2 zeigt das Anbauelement 6 zur permanenten Belüftung des Gebäudefassadenelements 1. Das Anbauelement 6 wird mit Hilfe von Befestigungsmitteln 61 über einem Rahmenloch 51 an der Rahmenaussenseite 52 angeklemmt, die der vom Zwischenraum 2 abgewandten Seite des Rahmens 5 entspricht. Das Anbauelement 6 umfasst eine aus einem Kompositmaterial bestehende aktive Membran 62, die mittels einer Halterung 63 in dem Anbauelement 6 angeordnet ist. Die aktive Membran 62 ist luft- und wasserdampfdurchlässig, gleichzeitig aber wasserundurchlässig. Die aktive Membran 62 ist über ein Lochblech 61 mit der Aussenluft 7 des Gebäudefassadenelements 1 funktionsverbunden.

Figur 3 zeigt das Anbauelement 6 in Form einer austauschbaren Einheit, bzw. Box. An der Aussenseite des Anbauelements 6, welche der Aussenluft 7 zugewendet ist, ist ein Lochblech 61 angeordnet über welches die im Anbauelement enthaltene aktive Membran 62 mit der Aussenluft 7 funktionsverbunden ist.

## Patentansprüche

1. Gebäudefassadenelement (1) mit einem Rahmen (5), in welchem eine Aussenverglasung (3) und eine Innenverglasung (4) angeordnet sind,
wobei die Aussenverglasung (3) und die Innenverglasung (4) derart voneinander beabstandet sind, dass zwischen ihnen ein Zwischenraum (2) gebildet ist,
wobei der Zwischenraum (2) über eine Belüftungsöffnung (51) permanent mit der Aussenluft in Verbindung steht, und wobei die Belüftungsöffnung (51) mit einer atmungsaktiven Membran (62) versehen ist,
**dadurch gekennzeichnet, dass** die atmungsaktive Membran (62) eine Luftdurchlässigkeit von ≥ 10 L/m²*s aufweist, und
dass die atmungsaktive Membran (62) aus einem Kompositmaterial besteht oder mit einem Kompositmaterial beschichtet ist.

2. Gebäudefassadenelement nach Anspruch 1, **dadurch gekennzeichnet, dass** die Belüftungsöffnung (51) an wenigstens einer der beiden vertikalen Wände des Rahmens (5) angeordnet ist.

3. Gebäudefassadenelement nach einem der vorherigen Ansprüchen, **dadurch gekennzeichnet, dass** die Belüftungsöffnung (51) in einer oberen Hälfte der bei bestimmungsgemässem Gebrauch vertikalen Wände des Rahmens (5), bevorzugt in einem oberen Drittel, angeordnet ist.

4. Gebäudefassadenelement nach einem der vorherigen Ansprüchen, **dadurch gekennzeichnet, dass** die Belüftungsöffnung (51) eine Breite besitzt, die 50%, bevorzugt 40% der Breite der Seitenwand des Zwischenraums (2) beträgt.

5. Gebäudefassadenelement nach einem der vorherigen Ansprüchen, **dadurch gekennzeichnet, dass** der Abstand zwischen der Aussenverglasung (3) und der Innenverglasung (4) zwischen 5 bis 35 cm, bevorzugt zwischen 9 bis 30 cm, besonders bevorzugt zwischen 14 bis 25 cm beträgt.

6. Gebäudefassadenelement nach einem der vorherigen Ansprüchen, **dadurch gekennzeichnet, dass** die Belüftungsöffnung (51) eine Öffnungsfläche in mm² aufweist, die das 5 - 50 fache, bevorzugt das 10 - 20 fache, besonders bevorzugt das 15 fache des Zwischenraumvolumens in dm³ beträgt.

7. Gebäudefassadenelement nach einem der vorherigen Ansprüche, **dadurch gekennzeichnet, dass** die atmungsaktive Membran (62) eine Wasserdampfdurchlässigkeitsrate in einem Bereich von 35000 bis 65000 g/m²/24h aufweist.

8. Gebäudefassadenelement nach einem der vorherigen Ansprüche, **dadurch gekennzeichnet, dass** die atmungsaktive Membran (62) wasserabweisend ist, mit einer Wassersäule von mindestens 5 m, bevorzugt von mindestens 20 m, besonders bevorzugt von mindestens 35 m.

9. Gebäudefassadenelement nach einem der vorherigen Ansprüche, **dadurch gekennzeichnet, dass** die atmungsaktive Membran (62) einen durchschnittlichen Porendurchmesser in einem Bereich von 0.08 bis 100 µm aufweist.

10. Gebäudefassadenelement nach einem der vorherigen Ansprüche, **dadurch gekennzeichnet, dass** die Belüftungsöffnung (51) an/in einem Anbauteil (6) angeordnet ist und das Anbauteil (6) austauschbar ausgebildet ist.

11. Gebäudefassadenelement nach einem der vorherigen Ansprüche, **dadurch gekennzeichnet, dass** das Anbauteil (6) in Form einer Box ausgebildet ist, die die Belüftungsöffnung (51) und die atmungsaktive Membran (62) umfasst.

12. Anbauelement (6) für ein Gebäudefassadenelement (1), wobei
- das Gebäudefassadenelement (1) einen Rahmen (5) umfasst, in welchem eine Aussenverglasung (3) und eine Innenverglasung (4) angeordnet sind, wobei die Aussenverglasung (3) und die Innenverglasung (4) derart voneinander beabstandet sind, dass zwischen ihnen ein Zwischenraum (2) gebildet ist, und wobei der Zwischenraum (2) über eine Belüftungsöffnung (51) permanent mit der Aussenluft in Verbindung steht;
- das Anbauelement (6) eine Halterung (63) umfasst, in welcher eine atmungsaktive Membran (62) angeordnet ist;
- das Anbauelement (6) über der Belüftungsöffnung (51) anordenbar ist;
**dadurch gekennzeichnet, dass** die atmungsaktive Membran (62)
- eine Luftdurchlässigkeit von ≥ 10 L/m2*s aufweist; und
- aus einem Kompositmaterial besteht oder mit einem Kompositmaterial beschichtet ist.

13. Verwendung einer Membran (62) mit
- einer Wasserdampfdurchlässigkeitsrate in einem Bereich von 35000 bis 65000 g/m²/24h; und/oder
- einer Wassersäule von mindestens 5 m, bevorzugt von mindestens 20 m, besonders bevorzugt von mindestens 35 m; und/oder
- einer Luftdurchlässigkeit von ≥ 10 L/m²*s, bevorzugt von ≥ 30 L/m²*s, besonders bevorzugt von ≥ 50 L/m²*s; und/oder
- einem Kompositmaterial beschichtet oder aus einem Kompositmaterial bestehend; und/oder
- einen durchschnittlichen Porendurchmesser in einem Bereich von 0.08 bis 100 µm aufweist;
zur Klimaregulation eines Zwischenraums (2) eines Gebäudefassadenelements (1), insbesondere gemäss den Ansprüchen 1 bis 11.

## Claims

1. Building façade element (1) with a frame (5) in which an outer glazing (3) and an inner glazing (4) are arranged, wherein the outer glazing (3) and the inner glazing (4) are spaced apart in such a way that an intermediate space (2) is formed between them,
wherein the intermediate space (2) is permanently connected to the outside air via a ventilation opening (51), and wherein the ventilation opening (51) is provided with a breathable membrane (62),
**characterised in that** the breathable membrane (62) has an air permeability of ≥ 10 L/m²*s, and
that the breathable membrane (62) consists of a composite material or is coated with a composite material.

2. Building façade element according to claim 1, **characterised in that** the ventilation opening (51) is arranged on at least one of the two vertical walls of the frame (5).

3. Building façade element according to any one of the preceding claims, **characterised in that** the ventilation opening (51) is arranged in an upper half of the walls of the frame (5) which are vertical when used as intended, preferably in an upper third.

4. Building façade element according to any one of the preceding claims, **characterised in that** the ventilation opening (51) has a width which is 50%, preferably 40%, of the width of the side wall of the intermediate space (2).

5. Building façade element according to any one of the preceding claims, **characterised in that** the distance between the outer glazing (3) and the inner glazing (4) is between 5 and 35 cm, preferably between 9 and 30 cm, particularly preferably between 14 and 25 cm.

6. Building façade element according to any one of the preceding claims, **characterised in that** the ventilation opening (51) has an opening area in mm² which is 5 - 50 times, preferably 10 - 20 times, particularly preferably 15 times the intermediate space volume in dm³.

7. Building façade element according to any one of the preceding claims, **characterised in that** the breathable membrane (62) has a water vapour permeability rate in a range from 35000 to 65000 g/m²/24h.

8. Building façade element according to any one of the preceding claims, **characterised in that** the breathable membrane (62) is water-repellent, with a water column of at least 5 m, preferably of at least 20 m, particularly preferably of at least 35 m.

9. Building façade element according to any one of the preceding claims, **characterised in that** the breathable membrane (62) has an average pore diameter in a range from 0.08 to 100 µm.

10. Building façade element according to any one of the preceding claims, **characterised in that** the ventilation opening (51) is arranged on/in an add-on element (6) and the add-on element (6) is designed to be replaceable.

11. Building façade element according to any one of the preceding claims, **characterised in that** the add-on element (6) is in the form of a box comprising the ventilation opening (51) and the breathable membrane (62).

12. Add-on element (6) for a building façade element (1), wherein
- the building façade element (1) comprises a frame (5) in which an outer glazing (3) and an inner glazing (4) are arranged, wherein the outer glazing (3) and the inner glazing (4) are spaced apart from one another in such a way that an intermediate space (2) is formed between them, and wherein the intermediate space (2) is in permanent communication with the outside air via a ventilation opening (51);
- the add-on element (6) comprises a holder (63) in which a breathable membrane (62) is arranged;
- the add-on element (6) can be positioned over the ventilation opening (51);
**characterised in that** the breathable membrane (62)
- has an air permeability of ≥ 10 L/m2*s; and
- consists of a composite material or is coated with a composite material.

13. Use of a membrane (62) with
- a water vapour transmission rate in the range from 35000 to 65000 g/m²/24h; and/or
- a water column of at least 5 m, preferably at least 20 m, particularly preferably at least 35 m; and/or
- an air permeability of ≥ 10 L/m²*s, preferably of ≥ 30 L/m²*s, particularly preferably of ≥ 50 L/m²*s; and/or
- coated with a composite material or consisting of a composite material; and/or
- has an average pore diameter in a range from 0.08 to 100 µm;
for climate regulation of an intermediate space (2) of a building façade element (1), in particular according to claims 1 to 11.

## Revendications

1. Elément de façade de bâtiment (1) avec un cadre (5), dans lequel sont disposés un vitrage extérieur (3) et un vitrage intérieur (4),
le vitrage extérieur (3) et le vitrage intérieur (4) étant espacés l'un de l'autre de telle sorte qu'un espace intermédiaire (2) est formé entre eux,
l'espace intermédiaire (2) étant en communication permanente avec l'air extérieur par l'intermédiaire d'une ouverture d'aération (51), et
dans lequel l'ouverture d'aération (51) est pourvue d'une membrane respirante (62),
**caractérisé en ce que** la membrane respirante (62) a une perméabilité à l'air de ≥ 10 L/m²*s, et
**en ce que** la membrane respirante (62) est constituée d'un matériau composite ou est revêtue d'un matériau composite.

2. Elément de façade de bâtiment selon la revendication 1, **caractérisé en ce que** l'ouverture d'aération (51) est disposée sur au moins l'une des deux parois verticales du cadre (5).

3. Elément de façade de bâtiment selon l'une des revendications précédentes, **caractérisé en ce que** l'ouverture d'aération (51) est disposée dans une moitié supérieure des parois verticales du cadre (5) en cas d'utilisation conforme à la destination, de préférence dans un tiers supérieur.

4. Elément de façade de bâtiment selon l'une des revendications précédentes, **caractérisé en ce que** l'ouverture d'aération (51) a une largeur qui représente 50%, de préférence 40% de la largeur de la paroi latérale de l'espace intermédiaire (2).

5. Elément de façade de bâtiment selon l'une des revendications précédentes, **caractérisé en ce que** la distance entre le vitrage extérieur (3) et le vitrage intérieur (4) est comprise entre 5 et 35 cm, de préférence entre 9 et 30 cm, de manière particulièrement préférée entre 14 et 25 cm.

6. Elément de façade de bâtiment selon l'une des revendications précédentes, **caractérisé en ce que** l'ouverture d'aération (51) présente une surface d'ouverture en mm² qui est de 5 à 50 fois, de préférence de 10 à 20 fois, de manière particulièrement préférée de 15 fois le volume de l'espace intermédiaire en dm³.

7. Elément de façade de bâtiment selon l'une quelconque des revendications précédentes, **caractérisé en ce que** la membrane respirante (62) présente un taux de perméabilité à la vapeur d'eau compris dans une plage de 35 000 à 65 000 g/m²/24h.

8. Elément de façade de bâtiment selon l'une des revendications précédentes, **caractérisé en ce que** la membrane respirante (62) est hydrofuge, avec une colonne d'eau d'au moins 5 m, de préférence d'au moins 20 m, de manière particulièrement préférée d'au moins 35 m.

9. Elément de façade de bâtiment selon l'une quelconque des revendications précédentes, **caractérisé en ce que** la membrane respirante (62) présente un diamètre de pore moyen dans une plage de 0,08 à 100 µm.

10. Elément de façade de bâtiment selon l'une des revendications précédentes, **caractérisé en ce que** l'ouverture d'aération (51) est disposée sur/dans un élément de montage (6) et **en ce que** l'élément de montage (6) est réalisée de manière interchangeable.

11. Elément de façade de bâtiment selon l'une des revendications précédentes, **caractérisé en ce que** l'élément de montage (6) se présente sous la forme d'une boîte comprenant l'ouverture d'aération (51) et la membrane respirante (62).

12. Elément de montage (6) pour un élément de façade de bâtiment (1), dans lequel
- l'élément de façade de bâtiment (1) comprend un cadre (5) dans lequel sont disposés un vitrage extérieur (3) et un vitrage intérieur (4), le vitrage extérieur (3) et le vitrage intérieur (4) étant espacés l'un de l'autre de telle sorte qu'un espace intermédiaire (2) est formé entre eux, et l'espace intermédiaire (2) étant en liaison permanente avec l'air extérieur par l'intermédiaire d'une ouverture d'aération (51) ;
- l'élément de montage (6) comprend un support (63) dans lequel est disposée une membrane respirante (62) ;
- l'élément de montage (6) peut être disposé au-dessus de l'ouverture d'aération (51) ;
**caractérisé en ce que** la membrane perméable à l'air (62)
- présente une perméabilité à l'air ≥ 10 L/m2*s ; et
- est constitué d'un matériau composite ou est revêtu d'un matériau composite .

13. Utilisation d'une membrane (62) avec
- un taux de perméabilité à la vapeur d'eau compris dans une plage de 35 000 à 65 000 g/m²/24h ; et/ou
- une colonne d'eau d'au moins 5 m, de préférence d'au moins 20 m, de préférence encore d'au moins 35 m ; et/ou
- une perméabilité à l'air de ≥ 10 L/m²*s, de préférence de ≥ 30 L/m²*s, de préférence encore de ≥ 50 L/m²*s ; et/ou
- revêtu d'un matériau composite ou constitué d'un matériau composite ; et/ou
- a un diamètre moyen de pores compris dans une fourchette de 0,08 à 100 µm ;
pour la régulation climatique d'un espace intermédiaire (2) d'un élément de façade de bâtiment (1), en particulier selon les revendications 1 à 11.
